# EUROPÄISCHE PATENTSCHRIFT

(11) **EP 1 937 927 B1**
(45) Veröffentlichungstag und Bekanntmachung des Hinweises auf die Patenterteilung: **10.04.2013**
(21) Anmeldenummer: 06807259.4
(22) Anmeldetag: 13.10.2006
(51) Int. Cl.: E06B 3/54, E06B 3/66

(54) **ISOLIERGLASSCHEIBE UND VERFAHREN ZUR HERSTELLUNG EINER ISOLIERGLASSCHEIBE**
INSULATING GLASS PANE AND METHOD FOR PRODUCING AN INSULATING GLASS PANE
PLAQUE DE VERRE ISOLANTE ET PROCEDE DE PRODUCTION ASSOCIE

(30) Priorität: 20.10.2005 DE 202005016444 U
(43) Veröffentlichungstag der Anmeldung: 02.07.2008
(73) Patentinhaber: SCHÜCO International KG, 33609 Bielefeld (DE)
(72) Erfinder: STEEGE, Hans Dieter, 32107 Bad Salzuflen (DE)
(74) Vertreter: Dantz, Jan Henning
(86) Internationale Anmeldenummer: PCT/EP2006/067396
(87) Internationale Veröffentlichungsnummer: WO 2007/045617

(56) Entgegenhaltungen:
- EP-A- 1 528 213
- EP-A- 1 726 766
- EP-A2- 0 130 438
- DE-A1- 3 439 436
- DE-A1- 3 714 629
- DE-U1-202004 017 613

## Beschreibung

Die vorliegende Erfindung betrifft eine Isolierglasscheibe nach dem Oberbegriff des Anspruches 1.

In der DE 34 39 436 ist eine Isolierglasscheibe offenbart, bei der zwischen zwei Glasscheiben ein Abstandshalterprofil angeordnet ist. Das Abstandshalterprofil ist rahmenförmig ausgebildet und zur Versiegelung ist eine Abdichtmasse vorgesehen, in die eine U-förmige Profilschiene eingesetzt ist. Diese Profilschiene bildet eine nach außen offene Nut aus, damit die Isolierglasscheibe an einer Fassade oder einem Lichtdach festgelegt werden kann. Das Einsetzen der Profilschiene ist vergleichsweise aufwendig, da zunächst der Abstandshalter, dann die Abdichtmasse und erst nachfolgend die Profilschiene eingebaut wird. Zudem kann der Abstand zwischen Profilschiene und Abstandshalter variieren, sodass die Montagetoleranzen der gesamten Isolierglasscheibe groß sind.

In der EP 130 438 ist eine Isolierglasscheibe gezeigt, die randseitig einen Abstandshalter aufweist, bei dem integral eine Profilschiene ausgebildet ist, die eine Nut zum einfügen von Befestigungsmitteln aufweist. Die Nut ist dabei durch zwei stegförmige Wände gebildet, die sich parallel zu den Glasscheiben erstrecken. Nachteilig bei dieser Isolierglasscheibe ist, dass der Abstandshalter nicht mehr gebogen werden kann und somit der Abstandshalter mit der integral ausgebildeten Profilschiene in der gewünschten Länge abgesägt werden muss und in dem Eckbereich gesonderte Verbinder montiert werden müssen, damit ein umlaufender Rahmen gebildet wird, der dann versiegelt werden muss. Neben dem hohen Montageaufwand besteht auch die Gefahr, dass die Eckbereich nicht ausreichend dicht versiegelt werden und es zu Undichtigkeiten kommen kann.

Die EP 1 726 766 offenbart eine Isolierglasscheibe, bei der zwischen den Glasscheiben ein innerer Abstandshalter aus Kunststoff und eine äußere Profilschiene aus Metall vorgesehen sind. Für die Montage ist die Profilschiene auf den Abstandshalter verrastbar, um dann einen Zwischenraum zwischen der Profilschiene und den Glasscheiben mit Silikon zu verfüllen.

Es ist daher Aufgabe der vorliegenden Erfindung, eine Isolierglasscheibe zu schaffen, die einfach herzustellen ist und eine sichere Abdichtung auch in den Eckbereichen gewährleistet.

Diese Aufgabe wird mit einer Isolierglasscheibe mit den Merkmalen des Anspruchs 1 gelöst.

Erfindungsgemäß ist die Profilschiene zumindest teilweise formschlüssig an dem Abstandshalter festgelegt, sodass die Profilschiene und der Abstandshalter zwar getrennt ausgebildet sind, aber durch die formschlüssige Festlegung genau relativ zueinander positioniert werden können. Dadurch kann der Abstandshalter biegbar ausgebildet sein und an die Kontur der Glasscheiben angepasst werden, wobei die Profilschiene mit Befestigungsmitteln verbindbar ist, um die Isolierglasscheibe montieren zu können. Durch den Abstandshalter können auch die Eckbereiche auf einfache Weise sicher abgedichtet werden. Zudem lässt sich diese Konstruktion vergleichsweise einfach montieren.

Gemäß einer bevorzugten Ausgestaltung der Erfindung ist die Profilschiene an dem Abstandshalter verrastbar. Dadurch kann die Profilschiene ohne Werkzeuge an dem Abstandshalter montiert werden.

Vorzugsweise ist das Abstandshalterprofil in den Eckbereichen der Isolierglasscheibe gebogen, beispielsweise umlaufend zu einem Rahmen gebogen, sodass auf einfach Weise eine umlaufende Abdichtung erreicht werden kann.

Die Profilschiene ist vorzugsweise leistenförmig ausgebildet, wobei mehrere voneinander getrennte Abschnitte der Profilschiene jeweils an dem Abstandshalterprofil festgelegt sind. Die Profilschiene bildet eine nach außen offene Nut aus, die sich parallel zu den Glasscheiben erstreckt und daher in den Eckbereichen nicht biegbar ist, wobei die einzelnen Abschnitte jeweils auf Länge abgetrennt werden können und an das Abstandshalterprofil montiert werden.

Für eine einfache Montage kann die Profilschiene das Abstandshalterprofil zumindest teilweise U-förmig umgeben und dann aufrastbar sein. Alternativ oder zusätzlich ist es möglich, dass Profilschiene und Abstandshalterprofil über eine Nut-Feder-Verbindung aneinander festlegbar sind. Zudem darf auch eine Verklebung stattfinden.

Die Erfindung wird nachfolgend anhand mehrerer Ausführungsbeispiele mit Bezug auf die beigefügten Zeichnungen näher erläutert. Es zeigen:
- Figur 1: eine geschnittene Detailansicht einer erfindungsgemäßen Isolierglasscheibe im Randbereich;
- Figur 2a: eine Schnittansicht der Profilschiene der Isolierglasscheibe der Figur 1;
- Figur 2b: eine Schnittansicht des Abstandshalterprofils der Isolierglasscheibe der Figur 1;
- Figur 3: eine Draufsicht auf einen Eckbereich einer Isolierglasscheibe;
- Figur 4: eine Detailansicht des Abstandshalterprofils und der Profilschiene in einer modifizierten Ausgestaltung;
- Figur 5: eine Detailansicht einer weiteren modifizierten Ausführungsform;
- Figur 6a: eine modifizierte Ausführungsform einer Profilschiene;
- Figur 6b: eine modifizierte Ausführungsform eines Abstandshalterprofils;
- Figur 7a: eine weitere Ausgestaltung einer Profilschiene;
- Figur 7b: eine weitere Ausgestaltung eines Abstandshalterprofils;
- Figur 8a: eine weitere Ausführungsform einer Profilschiene;
- Figur 8b: eine weitere Ausgestaltung eines Abstandshalterprofils, und
- Figur 9: eine weitere Ausführungsform einer Profilschiene mit Abstandshalterprofil.

Eine Isolierglasscheibe 1 umfasst zwei voneinander beabstandete Glasscheiben 2 und 3, die in Draufsicht beispielsweise rechteckig ausgebildet sein können. Zwischen den Glasscheiben 2 und 3 ist ein Abstandshalterprofil 4 vorgesehen, das randseitig umlaufend vorgesehen ist, weshalb sich zwischen den Glasscheiben 2 und 3 ein Zwischenraum 5 bildet, in dem sich Luft oder zur besseren Isolierung auch eine Gasfüllung befindet.

Zur Außenseite ist an dem Abstandshalterprofil 4 eine Profilschiene 6 vorgesehen, die teilweise formschlüssig an dem Abstandshalterprofil anliegt. Zwischen der Profilschiene 6 und dem Rand der Glasscheiben 2 und 3 ist jeweils eine Abdichtmasse 7 und 8, beispielsweise Butyl aufgenommen, die für eine Abdichtung sorgt und einen Gasaustausch vom Zwischenraum 5 zur Umgebung verhindert.

Die Profilschiene 6 umfasst eine nach außen offene Nut 11, die durch zwei stegförmige Schenkel 9 und 10 gebildet ist, die sich parallel zu den Glasscheiben 2 und 3 erstrecken. Die Nut 11 dient zur Festlegung von Haltemitteln, um die Isolierglasscheibe 1 an einer Fassade oder einem Lichtdach festzulegen.

In den Figuren 2a und 2b sind das Abstandshalterprofil 4 und die Profilschiene 6 getrennt voneinander zu sehen, so wie sie vor der Montage ausgebildet sind. Die Profilschiene 6 ist aus einem Edelstahlblech gebogen, kann natürlich auch aus einem Strangpressprofil aus Aluminium oder einem anderen Material hergestellt sein. Die Profilschiene 6 weist neben der Nut 11 auf der zum Abstandshalterprofil 4 gewandten Seite Halteschenkel 12 und 13 auf, die das Abstandshalterprofil 4 zumindest teilweise formschlüssig umgreifen. Dadurch kann die Profilschiene 6 eindeutig an dem Abstandshalterprofil 4 positioniert werden.

Das Abstandshalterprofil 4 ist als Hohlprofil ausgebildet und weist eine Hohlkammer 14 auf, die mit einem Feuchtigkeit absorbierenden bzw. aufnehmenden Mittel ausgefüllt sein kann. Das Abstandshalterprofil 4 umfasst eine Basisfläche 15, die den Abschluss zum Zwischenraum 5 bildet. Winklig hierzu sind Glasanlagefläche 16 und 17 vorgesehen, an denen unter Zwischenlage eines nicht dargestellten Klebe- bzw. Dichtmittels die Glasscheiben 2 und 3 anliegen.

Neben den Glasanlageflächen 16 und 17 sind jeweils Aufnahmen 18 ausgebildet, in die die Halteschenkel 12 und 13 einfügbar sind. Dabei können die Halteschenkel 12 und 13 mit einer gewissen Vorspannung rastend auf das Abstandshalterprofil 4 aufgerastet werden.

Zur exakten Ausrichtung sind an dem Abstandshalterprofil 4 Schrägen 19 beabstandet zu den Aufnahmen 18 angeordnet, an die korrespondierende Schrägen 20 der Profilschiene 6 anlegbar sind. Dadurch sind an dem Abstandshalterprofil 4 und der Profilschiene 6 mehrere winklig zueinander gebildete Auflageflächen vorgesehen, die für eine Formschlüssige Ausrichtung und Positionierung sorgen.

In Figur 3 ist ein Eckbereich einer Isolierglasscheibe dargestellt. Das Abstandshalterprofil 4 kann in einem Eckbereich 21 um 90° oder einen anderen Winkel gebogen werden. Dadurch ist das Abstandshalterprofil 4 umlaufend zu einem Rahmen verformbar, sodass eine hohe Dichtigkeit auch im Eckbereich 21 gewährleistet wird. Auf den so gebildeten Rahmen des Abstandshalterprofils 4 können stumpf geschnittene Profilschienen 6 aufgerastet werden. Hierfür ist ein Abschnitt einer Profilschiene 6 an einem Ende 22 abgeschnitten. Ein weiterer Abschnitt einer Profilschiene 6 mündet mit einem Ende 23 stumpf an der Unterseite des anderen Abschnittes der Profilschiene 6. Dadurch wird Feuchtigkeit, beispielsweise Regenwasser, das in den Zwischenbereich zweier benachbarter Isolierglasscheiben 1 gelangt, besonders gut durch die Nut 11 über den kritischen Eckbereich 21 hinaus aus der Isolierglasscheibe 1 herausgeführt. Je nach Gestaltung der Isolierglasscheibe 1 können mehrere Abschnitte der Profilschiene 6 an entsprechenden Abschnitten des Abstandshalterprofils 4 - ggfs. auch abschnittsweise in kurzen Stücken - aufgesetzt werden.

In Figur 4 ist das Abstandshalterprofil 4 und die Profilschiene 6 im montierten Zustand gezeigt, wie sie miteinander kraftschlüssig verrastet sind. Ferner sind an den Glasanlageflächen 16 und 17 jeweils eine Klebeschicht 24, beispielsweise aus Butyl, vor der Montage mit den Glasscheiben 2 und 3 aufgebracht, um eine besonders gute Abdichtung und Haftung zu gewährleisten.

Bei dem in Figur 5 dargestellten modifizierten Ausführungsbeispiel ist ein Abstandshalterprofil 4' vorgesehen, das im Querschnitt im Wesentlichen rechteckförmig ausgebildet ist, wobei eine Profilschiene 6' auf das Abstandshalterprofil 4' aufgesetzt ist und formschlüssig anliegt. Zur Fixierung ist eine Klebeschicht 25 vorgesehen, die unterhalb der Nut 11 zwischen Profilschiene 6' und Abstandshalterprofil 4' angeordnet ist.

In den Figuren 6a und 6b ist eine weitere Modifikation des Abstandshalterprofils 4" und der Profilschiene 6" dargestellt, die mit einer Nut-Feder-Verbindung aneinander verrastet werden können. Hierfür sind das Abstandshalterprofil 4" und die Profilschiene 6" aus dünnen Edelstahlprofilen gerollt, wobei an der Profilschiene 6" im Bereich der Nut 11 ein Vorsprung 26 ausgebildet ist, der form- und kraftschlüssig in eine Nut 27 an dem Abstandshalterprofil 4" einfügbar ist. Ferner liegt die Profilschiene 6" mit einem Steg 29 an einer Anlagefläche 28 des Abstandshalters 4" an, sodass eine formschlüssige Ausrichtung und genaue Positionierung gewährleistet ist.

In den Figuren 7a und 7b ist eine weitere Ausgestaltung einer Profilschiene 6"' sowie eines Abstandshalterprofils 4"' dargestellt, die ebenfalls mittels einer Nut-Feder-Verbindung aneinander gekoppelt sind. Hierfür ist im Bereich der Nut 11 eine Aufnahme 26' ausgebildet, in die ein entsprechender Vorsprung 27' an dem Abstandshalterprofil 4'" einfügbar ist, sodass dieses Ausführungsbeispiel ähnlich zu demjenigen der Figuren 6a und 6b ist.

Bei dem in den Figuren 8a und 8b gezeigten Ausführungsbeispiel ist an der Profilschiene 6"" eine Nut 11 ausgebildet, die doppelwandig ausgeführt ist, sodass zwischen den dünnen Nutwänden eine schlitzförmige Aufnahme 30 ausgebildet ist. An dem Abstandshalterprofil 4"" ist entsprechend ein zu der Profilschiene 6"" hervorstehender Vorsprung 31 ausgebildet, der jeweils in die Aufnahme 30 einfügbar ist. Ferner liegt ein Boden 32 der Nut 11 an einer entsprechenden Anlagefläche 33 an dem Abstandshalterprofil 4"" an.

In Figur 9 ist eine weitere Ausführungsform eines Abstandshalterprofils 40 mit Seitenwänden 41 zur Anlage an einer Glasscheibe. Die Seitenwänden 41 sind über einen Bodenabschnitt 43 miteinander verbunden, wobei gebogene Vorsprünge 42 parallel zu den Glasscheibe hervorstehen. Auf der zum Bodenabschnitt 43 gegenüberliegenden Seite ist eine Nut 44 ausgebildet, in die eine Profilschiene 60 einfügbar ist. Die Profilschiene 60 ist U-förmig ausgebildet und weist zwei parallel zu den Glasscheiben nach außen gerichtete Schenkel 61 auf. Die Schenkel 61 sind über einen Bodenabschnitt 63 miteinander verbunden, wobei benachbart zu den Schenkeln 61 je eine zu dem Abstandhalterprofil gerichtete hervorstehende Biegung 62 ausgebildet ist. Dadurch ist zwischen dem Boden der Nut 44 und dem Bodenabschnitt 63 der Profilschiene 60 ein Spalt ausgebildet, in den ein doppelseitiges Klebeband oder ein Klebemittel 64 eingefügt ist. Die Profilschiene 60 ist nach Art einer Nut-Feder-Verbindung in das Abstandhalterprofil 40 eingefügt und kann dort auch klemmend festgelegt sein.

Das Abstandshalterprofil 4, 40 und die Profilschiene 6, 60 können als gerolltes Blech und/oder als extrudiertes Aluminiumprofil ausgebildet sein.

Die Profilschiene kann in ihrer Form vielfältig verändert werden, wobei zumindest teilweise eine formschlüssige Anlage an dem Abstandshalterprofil gewährleistet sein muss. Für eine einfache Montage können unterschiedliche Rast- und Clipsmittel vorgesehen sein, wobei neben der mechanischen Fixierung zusätzlich auch Klebemittel verwendet werden kann.

Für die Herstellung einer Isolierglasscheibe 1 werden die folgenden Schritte eingesetzt:
- Biegen eines Abstandshalterprofils 4 zu einem Rahmen und Verbinden der jeweiligen Enden, sodass ein umlaufender Rahmen ausgebildet wird.
- Anbringen einer Klebefläche auf den Glasanlagestegen 16 und 17.
- Fertigen von geraden Abschnitten der Profilschiene 6
- Aufclipsen der einzelnen Abschnitte der Profilschiene 6 auf das Abstandshalterprofil 4.
- Aufbringen des Rahmens mit aufgeclipsten Profilschienen 6 auf eine erste Glasscheibe 2.
- Aufbringen einer zweiten Glasscheibe auf das Abstandshalterprofil 4.
- Versiegeln der Randbereiche mit Abdichtmasse 7 und 8.
- Evtl. einbringen einer Gasfüllung mit anschließendem Versiegeln der Fülllöcher.

Die Reihenfolge der Verfahrensschritte bei der Herstellung können je nach Bedarf variiert werden.

Bei dem erfindungsgemäßen Verfahren kann die Länge der Profilschienen 6, 60 an jeder Seite des Abstandshalterprofils 4, 40 abhängig von den zu erwartenden Belastungen gewählt werden. Es ist nicht erforderlich, die Länge der Profilschienen 6, 60 an die Länge der Glasscheiben der Isolierglasscheibe exakt anzupassen.

## Patentansprüche

1. Isolierglasscheibe (1) mit mindestens zwei Glasscheiben (2,3), zwischen denen im Randbereich ein Abstandhalterprofil (4, 4', 40) und eine Profilschiene (6, 6', 60) vorgesehen sind, wobei die Profilschiene (6, 6', 60) mit Befestigungsmitteln zur Festlegung der Isolierglasscheibe (1) an einer Fassade oder einem Lichtdach verbindbar ist und eine zwischen den Glasscheiben (2,3) angeordnete nach außen offene Nut (11) ausbildet, und die Profilschiene (6, 6', 60) zumindest teilweise formschlüssig an dem Abstandhalter (4, 4', 40) festgelegt ist, **dadurch gekennzeichnet, dass** das Abstandshalterprofil (4, 4', 40) aus einem gebogenen Edelstahlblech hergestellt ist und zur Fixierung unterhalb der Nut (11) eine Klebeschicht (25, 64) oder ein doppelseitiges Klebeband zwischen der Profilschiene (6', 60) und dem Abstandshalterprofil (4', 40) angeordnet ist.

2. Isolierglasscheibe nach Anspruch 1, **dadurch gekennzeichnet, dass** die Profilschiene (6, 6', 60) an dem Abstandshalter (4, 4', 40) verrastbar ist.

3. Isolierglasscheibe nach Anspruch 1 oder 2, **dadurch gekennzeichnet, dass** das Abstandshalterprofil (6) in den Eckbereichen (21) der Isolierglasscheibe (1) gebogen ist.

4. Isolierglasscheibe nach Anspruch 3, **dadurch gekennzeichnet, dass** das Abstandshalterprofil (4) zu einem umlaufenden Rahmen gebogen ist.

5. Isolierglasscheibe nach einem der Ansprüche 1-4, **dadurch gekennzeichnet, dass** die Profilschiene (6) leistenförmig ausgebildet ist und mehrere voneinander getrennte Abschnitte der Profilschiene (6) jeweils an dem Abstandshalterprofil (4) festgelegt sind.

6. Isolierglasscheibe nach einem der Ansprüche 1-5, **dadurch gekennzeichnet, dass** die Profilschiene (6", 6"') und das Abstandshalterprofil (4", 4"') über eine Nut-Feder-Verbindung (26, 27) aneinander festlegbar sind.

7. Isolierglasscheibe nach einem der Ansprüche 1-6, **dadurch gekennzeichnet, dass** die Profilschiene (60) U-förmig ausgebildet ist und in eine Nut (44) an dem Abstandshalterprofil (40) eingefügt ist.

8. Isolierglasscheibe nach einem der Ansprüche 1-7, **dadurch gekennzeichnet dass** die Profilschiene (6, 6', 60) aus einem gebogenen Edelstahlblech hergestellt ist.

## Claims

1. Insulating glass pane (1) comprising at least two glass panes (2, 3) between which a spacer profile (4, 4', 40) and a profiled rail (6, 6', 60) are provided in the edge region, wherein the profiled rail (6, 6', 60) can be connected by fastening means in order to fix the insulating glass pane (1) to a facade or a glazed roof and forms an outwardly open groove (11) arranged between the glass panes (2, 3), and the profiled rail (6, 6', 60) is fixed to the spacer (4, 4', 40) in an at least partially positively locking manner, **characterized in that** the spacer profile (4, 4', 40) is produced from a bent stainless steel sheet and, for fixing below the groove (11), an adhesive layer (25, 64) or a double-sided adhesive tape is arranged between the profiled rail (6', 60) and the spacer profile (4', 40).

2. Insulating glass pane according to Claim 1, **characterized in that** the profiled rail (6, 6', 60) can be latched on the spacer (4, 4', 40).

3. Insulating glass pane according to Claim 1 or 2, **characterized in that** the spacer profile (6) is bent in the corner regions (21) of the insulating glass pane (1).

4. Insulating glass pane according to Claim 3, **characterized in that** the spacer profile (4) is bent to form a peripheral wall frame.

5. Insulating glass pane according to one of Claims 1-4, **characterized in that** the profiled rail (6) is of strip-shaped design and a plurality of portions of the profiled rail (6) separated from one another are each fixed to the spacer profile (4).

6. Insulating glass pane according to one of Claims 1-5, **characterized in that** the profiled rail (6'', 6"') and the spacer profile (4", 4"') can be fixed to one another via a tongue-and-groove connection (26, 27).

7. Insulating glass pane according to one of Claims 1-6, **characterized in that** the profiled rail (60) is of U-shaped design and is inserted into a groove (44) on the spacer profile (40).

8. Insulating glass pane according to one of Claims 1-7, **characterized in that** the profiled rail (6, 6', 60) is produced from a bent stainless steel sheet.

## Revendications

1. Plaque de verre isolante (1) comprenant au moins deux plaques de verre (2, 3), entre lesquelles sont prévus dans la zone de bord un profilé écarteur (4, 4', 40) et un rail profilé (6, 6', 60), sachant que le rail profilé (6, 6', 60) peut être relié à des moyens de fixation pour la fixation de la plaque de verre isolante (1), au niveau d'une façade ou d'une verrière et qu'il forme une rainure (11) ouverte vers l'extérieur disposée entre les plaques de verre (2, 3), et sachant que le rail profilé (6, 6', 60) est fixé au moins en partie par complémentarité de formes au niveau du dispositif écarteur (4, 4', 40), **caractérisée en ce que** le profilé écarteur (4, 4', 40) est fabriqué à partir d'une tôle en acier inoxydable pliée, et **en ce qu'**un couche adhésive (25, 64) ou une double bande adhésive est disposée entre le rail profilé (6', 60) et le profilé écarteur (4', 40) aux fins de la fixation sous la rainure (11).

2. Plaque de verre isolante selon la revendication 1, **caractérisée en ce que** le rail profilé (6, 6', 60) peut être enclenché au niveau de l'écarteur (4, 4', 40).

3. Plaque de verre isolante selon la revendication 1 ou 2, **caractérisée en ce que** le profilé écarteur (6) est plié dans les zones d'angle (21) de la plaque de verre isolante (1).

4. Plaque de verre isolante selon la revendication 3, **caractérisée en ce que** le profilé écarteur (4) est plié pour former un cadre périphérique.

5. Plaque de verre isolante selon l'une quelconque des revendications 1 à 4, **caractérisée en ce que** le rail profilé (6) est réalisé de manière à présenter la forme d'une baguette, et **en ce que** plusieurs sections du rail profilé (6), séparées les unes des autres, sont fixées respectivement au niveau du profilé écarteur (4).

6. Plaque de verre isolante selon l'une quelconque des revendications 1 à 5, **caractérisée en ce que** le rail profilé (6", 6"') et le profilé écarteur (4", 4"') peuvent être fixés l'un sur l'autre par l'intermédiaire d'un assemblage par rainure-languette (26, 27).

7. Plaque de verre isolante selon l'une quelconque des revendications 1 à 6, **caractérisée en ce que** le rail profilé (60) est réalisé de manière à présenter une forme en U et est inséré dans une rainure (44) au niveau du profilé écarteur (40).

8. Plaque de verre isolante selon l'une quelconque des revendications 1 à 7, **caractérisée en ce que** le rail profilé (6, 6', 60) est fabriqué à partir d'une tôle en acier inoxydable pliée.
